# EUROPÄISCHE PATENTSCHRIFT

(11) **EP 0 099 383 B1**
(45) Veröffentlichungstag und Bekanntmachung des Hinweises auf die Patenterteilung: **04.06.1986**
(21) Anmeldenummer: 83900423.1
(22) Anmeldetag: 01.02.1983
(51) Int. Cl.: F27B 9/36, C21D 9/00, F27D 17/00

(54) **ANWÄRMOFEN FÜR LANGGESTRECKTES GUT**
FURNACE FOR PREHEATING ELONGATE MATERIALS
FOUR DE PRECHAUFFAGE DE MATERIAUX ALLONGES

(30) Priorität: 02.02.1982 DE 3203433
(43) Veröffentlichungstag der Anmeldung: 01.02.1984
(73) Patentinhaber: ELHAUS, Friedrich Wilhelm, D-7761 Moos (DE)
(72) Erfinder: ELHAUS, Friedrich Wilhelm, D-7761 Moos (DE)
(74) Vertreter: Liesegang, Roland, Dr.-Ing.
(86) Internationale Anmeldenummer: EP8300022
(87) Internationale Veröffentlichungsnummer: WO8302661

## Beschreibung

Die Erfindung betrifft einen Anwärmofen für langgestrecktes Gut, wie Stangen, Blöcke, Barren oder dgl., aus Metall, insbesondere Aluminium oder Aluminiumlegierungen, mit einem aus durchgehenden oder segmentweise aneinandergefügten feuerfesten, dünnwandigen Herdschalen gebildeten Herdtunnel, der über die Schalenwandungen durchsetzende Heizelemente, wie Brenner, Heissgasdüsen oder dgl., beheizbar ist, welche auf das in den Herdtunnel längsgerichtet transportierbare Gut zu dessen direkten Beaufschlagung gerichtet sind sowie mit einem im oberen Ofenbereich angeordneten, parallel zum Herdtunnel verlaufenden Abgaskanal.

Bei einem bekannten Ofen dieser Art (DE-PS 1807504) sind die dünnwandigen Herdschalen ohne Wärmeisolation in die Ofenkonstruktion eingesetzt. Dies führt zu Wärmeverlusten insbesondere durch Abstrahlung der Aussenwände der Herdschalen. Das Abgas wird über einen Spalt oben im Herdtunnel in den Abgaskanal abgesaugt. Bei dem Weg des Gases zwischen Herdtunnel und Abgaskanal geht Wärme verloren. Deshalb ist der Wirkungsgrad des bekannten Ofens niedrig. Zudem ist die bekannte Konstruktion aufgrund der getrennten Anordnung des Abgaskanals oberhalb des Herdtunnels kompliziert und baut hoch.

Der Erfindung liegt die Aufgabe zugrunde, einen Anwärmofen der eingangs genannten Art so auszubilden, dass die zum Heizen zugeführte Energie bei einfacher, kompakter Konstruktion effektvoller ausgenutzt wird.

Zur Lösung dieser Aufgabe ist bei einem Anwärmofen der eingangs genannten Art erfindungsgemäss vorgesehen, dass der Herdtunnel in den eine Wärmeisolierung aufweisenden Abgaskanal hineinragt «integriert» ist. Vorzugsweise deckt dabei die Wärmeisolierung des Abgaskanals die Herdschalen des Herdtunnels mindestens in ihrem mittleren Bereich von aussen ab, so dass die unteren Bereiche der Herdschalen zu Montage- und Wartungszwecken frei bleiben.

Dass mit der Erfindung eine erheblich verbesserte Energieausnutzung erreicht wird, ist auf die Tatsache zurückzuführen, dass das Abgas ohne jede Wärmeverluste aus dem Herdtunnel, beispielsweise über den oberen Spalt zwischen den vertikal stehenden Herdschalenhälften, in den Abgaskanal überführt wird. Aufgrund der erfindungsgemässen Konstruktion ist der mittlere und obere Bereich des Herdtunnels durch den Abgaskanal selbst, d. h. ohne jegliche zusätzlichen Massnahmen, ausreichend wärmeisoliert. Auf eine Wärmeisolierung des unteren Bereiches des Herdtunnels ist dabei bewusst zugunsten besserer Zugänglichkeit zu Montage- und Wartungszwecken verzichtet. Nach Erkenntnissen des Erfinders sind die Verluste an abstrahlender Wärme in den unteren Bereichen der Herdschalen verhältnismässig gering. Das Weglassen einer Wärmeisolierung in diesen unteren Bereichen ist sehr vorteilhaft, weil Raum für die Aufnahme und Zugänglichkeit von Aggregaten, wie Brenner, Stützgestell für die Herdschalen, und die Fördervorrichtung für das anzuwärmende Gut verbleibt.

Die Isolierteile können vertikal von den Abstützteilen nach oben ragen oder sich an die oberen Bereiche der Herdschalen anschmiegen.

Eine hinsichtlich einer einfachen Montage und Demontage besonders vorteilhafte Weiterbildung der Erfindung kennzeichnet sich dadurch, dass die Wärmeisolierung von an einem Stützgestell des Ofens ortsfest angebrachten Abstützteilen unterstützt ist und darüber angeordnete, wegnehmbare Isolierteile aufweist, von denen die unteren die Herdschalen seitlich abstützen und isolieren.

Gemäss einer bevorzugten Ausführung der Erfindung, bei der untere und obere Brennerreihen über den Umfang des Herdtunnels verteilt angeordnet sind, ist hierbei vorgesehen, dass die Brenner der oberen Brennerreihen wegnehmbare Isolierteile durchsetzen, während die Brenner der unteren Brennerreihen im unteren, nicht wärmeisolierten Bereich der Herdschalen vorgesehen sind, und dass jedes von Brennern durchsetzte Isolierteil gleiche Länge wie entsprechende Segmente der Herdschalen hat.

Sind nur untere Brennerreihen erforderlich, so ist gemäss einer anderen Weiterbildung der Erfindung vorgesehen, dass sämtliche Brennerreihen unterhalb der Wärmeisolierung in den Herdtunnel münden und dass der Abgaskanal als entfernbare Montageeinheit ausgebildet ist. Diese Ausführung ist hinsichtlich einer einfachen Montage Wartung bzw. Austausch der Herdschalen besonders günstig, denn der Abgaskanal kann als Ganzes entfernt werden, so dass ein Austausch der oder einzelner Herdschalen leicht möglich ist.

Bei neueren Anwärmöfen der beschriebenen Bauart wird das heisse Abgas vom Abgaskanal in eine Vorwärmzone des Anwärmofens oder eines weiteren Ofens zum Vorwärmen des Gutes geleitet (DE-OS 2637646), wodurch eine besonders ökonomische Brennstoffverwertung sichergestellt wird. Vorteilhaft ist in diesem Zusammenhang eine Ofengruppe, bei welcher der Anwärmofen mit seinen Abgasen einen vorgeschalteten Vorwärmofen beheizt, der das Abgas über mindestens einen Ventilator zu mindestens einer Reihe von längs dem Gut angeordneten Schlitzdüsen führt und über diese auf das Gut lenkt.

Besonders vorteilhaft ist die Konstruktion nach der Erfindung, wenn der Ofenraum des Anwärmofens in mehrere Heiz- und Regelzonen unterteilt ist, die über den gemeinsamen Abgaskanal in Verbindung stehen. Wenn bei Erreichen der Solltemperatur einzelne Zonen ausgeschaltet sind, werden sie durch die übrigen Zonen trotz der Verbindung über den Abgaskanal nicht beeinflusst; die Rauchgase strömen nur im oberen Bereich in dem gemeinsamen Abgaskanal in Längsrichtung ab, und zwar vorteilhaft in eine Vorwärmzone oder zum Vorwärmen des Gutes in einen vorgeschalteten Vorwärmofen, um auf diese Weise in einer Ofengruppe aus dem Vorwärmofen und den in Reihe nachgeschalteten Anwärmofen den Wärmeinhalt des Brennstoffs optimal auszunutzen.

Die Erfindung ist im folgenden anhand von Querschnitten durch zwei ausgeführte Anwärmöfen mit weiteren Einzelheiten näher erläutert. Es zeigen:
Fig. 1 einen Querschnitt nach der Linie I-I in Fig. 3 durch eine erste Ausführung eines Anwärmofens nach der Erfindung;
Fig. 2 einen an gleicher Stelle gelegenen Querschnitt durch eine zweite Ausführung;
Fig. 3 eine teilweise geschnittene Seitenansicht durch eine Ofengruppe aus einem Anwärmofen und einem vorgeschalteten Vorwärmofen gemäss einer Ausgestaltung der Erfindung, und
Fig. 4 einen Schnitt nach der Linie IV-IV in Fig. 3 durch einen Vorwärmofen der Ofengruppe, der einem Anwärmofen nach den Fig. 1 oder 2 vorgeschaltet ist.

Die gezeigten Anwärmöfen weisen ein Stützgestell 10 aus einer Stahlkonstruktion auf.

Im unteren Ofenraum ist eine Doppelstrang-Förderkette 13 mit daran befestigten Tragvorrichtungen 12 für das anzuwärmende Gut 1, wie Stangen oder Barren, vorgesehen, die das Gut intermittierend durch den von halbzylindrischen Herdschalenhälften 14 gebildeten zylindrischen Herdtunnel 15 transportiert. Die Herdschalen 14 sind in ihrem unteren Bereich schwenkbar auf Tragschienen 16 gelagert und werden oben von Abstandhaltern 17 in Position gehalten.

Bei der Ausführung nach Fig. 1 sind je Herdschalenreihe 14 ausschliesslich eine Brennerreihe mit in Längsreihen senkrecht zur Zeichenebene angeordneten Vorgemischbrennern 18 vorgesehen. Die Brenner 18 haben Brennerdüsen 20, die durch Öffnungen 21 der Herdschalen in den zylindrischen Herdtunnel 15 hineinragen und das Gut direkt beaufschlagen. Die Brenner 18 sind derart angeordnet, dass beim Anwärmen des Gutes 1 unterschiedlichen Durchmessers eine gute Ausnutzung der Oberfläche zur Wärmeübertragung und eine rotationssymmetrische Temperaturverteilung über den Querschnitt des Gutes erreicht wird. Dabei sind die Brennerdüsen 20 in ihrer Leistung so eingestellt, dass die gewünschte Temperaturverteilung erzeugt wird.

Anstatt Brennern 18 können auch Heissgasdüsen zur Beheizung vorgesehen sein, die beispielsweise mit Heissluft auf das Gut 1 einwirken, welche in bekannter Weise elektrisch aufheizbar ist.

Die Abgase verlassen den Herdraum 15 nach oben durch einen von den Herdschalenhälften 14 bei den Abstandhaltern 17 gebildeten Längsspalt 30, von welchem sie direkt in einen Abgaskanal 32 gelangen. Von diesem wird das Abgas in eine nicht gezeigte, dem Anwärmofen vorgelagerte Vorwärmzone für das Gut 1 gefördert, z. B. mittels nicht gezeigter Ventilatoren gesaugt. Der Abgaskanal hat eine Wärmeisolierung, deren untere Isolierteile 54 sich über die ganze Ofenlänge erstrekken, eine Lücke für den Herdtunnel 15 lassen und sich von aussen an die mittleren Bereiche der Herdschalen 14 anlegen. Die unteren Isolierteile 54 sind von Trägern 52 unterstützt, welche ortsfest am Stützgestell 10 angebracht sind. Der Haupt-oder Oberabschnitt des Abgaskanals 32 ist von zwei vertikalen Isolierteilen 56 und einem damit einstückigen oberen Isolierteil 58 gebildet.

Bei der Ausführung nach Fig. 1 erstrecken sich die Isolierteile 56, 58 des Oberteils ebenfalls über die ganze Ofenlänge. Der Hauptabschnitt 56, 58 lässt sich somit als Ganzes wegnehmen. Die Herdschalen 14 werden dann noch durch die unteren Isolierteile 54 seitlich gehalten, lassen sich jedoch nach Wegnehmen der Abstandhalter 17 einzeln durch leichtes Schwenken nach innen um den jeweiligen Drehpunkt an den Tragschienen 16 zum Austausch entfernen.

Die Wärmeisolierung weist z. B. zwei Schichten auf, von denen die innere aus die Wärme gut isolierenden, aber schlecht speichernden keramischen Fasern besteht, während die äussere Schicht, die im Bereich tieferer Temperaturen liegt, aus Mineralfasern besteht.

Die Ausführung nach Fig. 2 unterscheidet sich von derjenigen nach Fig. 1 nur dadurch, dass je Herdschalenreihe zusätzlich zu der unteren Brennerreihe 18 eine obere Brennerreihe 19 vorgesehen ist. Zur Einstellung der oberen Brenner gegenüber den unteren Brennern ist in der Brennstoffzuleitung 23 ein einstellbares Drosselventil 24 angeordnet.

Die zusätzlichen oberen Brennerreihen bedingen eine Zwischenfügung von entsprechend den Herdschalen 14 in Segmente unterteilten vertikalen Isolierteilen 59 zwischen die unteren, über die ganze Ofenlänge sich erstreckenden Isolierteile 54 und den Haupt- oder Oberteil des Abgaskanals 32, dessen Isolierteile 60, 62, 64 wiederum ein zusammenhängendes, einheitlich als Ganzes wegnehmbares Stück bilden. Zum Austausch von Herdschalen muss das Stück 60, 62, 64 abgehoben werden. Dann müssen die entsprechenden Isolierteile 59 entfernt werden, so dass die zugehörigen Herdschalen 14 nach Entfernen der Abstandhalter 17 wie bei der Ausführung nach Fig. 1 ausgewechselt werden können. Der im Vergleich zu Fig. 1 etwas kompliziertere Aufbau ist der Preis für die höhere Gleichmässigkeit der erzielten Durchwärmung des Gutes.

Fig. 3 zeigt in der rechten Hälfte eine Seitenansicht eines hier mit 90 bezeichneten Anwärmofens nach Fig. 1 oder Fig. 2 und in der linken Hälfte einen vorgeschalteten Vorwärmofen, der durch die Abgase des Anwärmofens beheizt wird. Zu diesem Zweck mündet der Abgaskanal 32 über eine Öffnung 33 in der in Fig. 3 rechten Stirnwand 34 des insgesamt mit dem Bezugszeichen 40 bezeichneten Vorwärmofens, der detaillierter in Fig. 4 gezeigt ist. Im Ofenraum, der über die Öffnung 33 mit dem Abgaskanal 32 in Verbindung steht und durch eine Wärmeisolierung 42 ähnlich derjenigen des Anwärmofens 90 geschützt ist, sind hintereinander mehrere Umwälzzonen, z. B. zwei Umwälzzonen 47, 48 mit je einem Ventilator 43 angeordnet, welche das Abgas in Richtung der Pfeile F in Fig. 3 aus dem Abgaskanal 32 in den Ofenraum saugen und von dort über zwei Reihen von Schlitzdüsen 44 auf das Gut 1 lenken, die beidseitig auf das Gut 1 hin konvergierend angeordnet sind. Das Gut 1 wird durch Behandlungsräume 45 jeder Umwälzzone 4 mittels der Doppelstrang-Förderkette 13 in Transportrichtung T gefördert, die beide Öfen 40, 90 durchsetzt. Anschliessend wird das Abgas aus den Behandlungsräumen 45 mittels der Ventilatoren 43 abgesaugt und erneut zirkuliert bzw. durch einen Abzug 46 abgegeben.

In den von rechts nach links in Fig. 3 aufeinanderfolgenden Umwälzzonen 47, 48 bilden sich in Richtung entgegen der Transportrichtung T abnehmende Temperaturen aus. Durch diese kaskadenartige Abgasführung entsteht eine kontrollierbare Beaufschlagung in jeder Umwälzzone, wobei der Wärmeinhalt des Abgases optimal genutzt wird. Die Ofengruppe nach den Fig. 3 und 4 zeichnet sich also durch besondere Wirtschaftlichkeit, d. h. besonders niedrigen Brennstoffverbrauch aus.

## Patentansprüche

1. Anwärmofen für langgestrecktes Gut wie Stangen, Blöcke, Barren oder dgl., aus Metall, insbesondere Aluminium oder Aluminiumlegierungen, mit einem aus durchgehenden oder segmentweise aneinandergefügten, feuerfesten, dünnwandigen Herdschalen gebildeten Herdtunnel, der über die Schalenwandungen durchsetzende Heizelemente beheizbar ist, welche auf das in den Herdtunnel längsgerichtet transportierbare Gut zu dessen direkten Beaufschlagung gerichtet sind sowie mit einem im oberen Ofenbereich angeordneten, parallel zum Herdtunnel verlaufenden Abgaskanal, dadurch gekennzeichnet, dass der Herdtunnel (15) in den eine Wärmeisolierung (40; 50) aufweisenden Abgaskanal (32) hineinragt.

2. Anwärmofen nach Anspruch 1, dadurch gekennzeichnet, dass die Wärmeisolierung des Abgaskanals (32) die Herdschalen (14) des Herdtunnels (15) mindestens in ihrem mittleren Bereich von aussen abdeckt.

3. Anwärmofen nach Anspruch 1 oder 2, dadurch gekennzeichnet, dass die Wärmeisolierung von an einem Stützgestell (10) des Ofens ortsfest angebrachten Abstützteilen (52) unterstützt ist und darüber angeordnete, wegnehmbare Isolierteile (54, 56, 58; 59,60,62,64) aufweist, von denen die unteren (54) die Herdschalen (14) seitlich abstützen und isolieren.

4. Anwärmofen nach Anspruch 3, dadurch gekennzeichnet, dass die unteren, auf den Abstützteilen (52) aufliegenden Isolierteile (54) von den übrigen, den Abgaskanal bildenden Isolierteilen (56, 58; 59, 60, 62, 64) getrennt ausgebildet und montierbar sind.

5. Anwärmofen nach Anspruch 3 oder 4, bei der untere und obere Brennerreihen über den Umfang des Herdtunnels verteilt angeordnet sind, dadurch gekennzeichnet, dass die Brenner (19) der oberen Brennerreihen wegnehmbare Isolierteile (59) durchsetzen, während die Brenner der unteren Brennerreihen (18) im unteren, nicht wärmeisolierten Bereich der Herdschalen vorgesehen sind, und dass jedes von Brennern (19) durchsetzte Isolierteil (59) gleiche Länge wie entsprechende Segmente (14) der Herdschalen hat.

6. Anwärmofen nach einem der Ansprüche 1 bis 4, dadurch gekennzeichnet, dass sämtliche Brennerreihen unterhalb der Wärmeisolierung in den Herdtunnel (15) münden und dass der Abgaskanal (32) als entfernbare Montageeinheit ausgebildet ist.

7. Anwärmofen nach einem der Ansprüche 1 bis 5, dadurch gekennzeichnet, dass die Wärmeisolierung innen mindestens eine Schicht aus keramischen Fasern und aussen mindestens eine Schicht aus Mineralfasern aufweist.

8. Ofengruppe mit einem Anwärmofen, der mit seinen Abgasen einen vorgeschalteten Vorwärmofen beheizt, der das Abgas über mindestens einen Ventilator zu mindestens einer Reihe von längs dem Gut angeordneten Schlitzdüsen führt und über diese auf das Gut lenkt, dadurch gekennzeichnet, dass der Abgaskanal (32) eines Anwärmofens nach einem der Ansprüche 1 bis 7 im wesentlichen fluchtend mit einem ebenfalls durch eine Wärmeisolierung (42) geschützten, den Ventilator (43) enthaltenden Raum des Vorwärmofens (40) angeordnet ist und stirnseitig (bei 33) in diesen Raum (41) mündet.

## Revendications

1. Four de réchauffage pour produits allongés, tels que barres, lingots, billettes ou autres, en métal, notamment en aluminium ou en alliage d'aluminium, avec un tunnel de chauffage composé de chemises réfractaires à parois minces, assemblées de façon continue ou par segments, qui peut être chauffé au moyen d'éléments chauffants traversant les parois des chemises, qui sont dirigés vers les produits pouvant être transportés en long dans le tunnel de chauffage de façon à ce que ces derniers soient soumis directement à l'action de ces éléments chauffants, et avec un conduit de fumées disposé dans la partie supérieure du four et s'étendant parallèlement au tunnel de chauffage, caractérisé par le fait que le tunnel de chauffage (15) pénètre dans le conduit de fumées (32) présentant une isolation thermique (40; 50).

2. Four de réchauffage selon la revendication 1, caractérisé par le fait que l'isolation thermique du conduit de fumées (32) recouvre de l'extérieur les chemises (14) du tunnel de chauffage (15), au moins dans leur partie centrale.

3. Four de réchauffage selon la revendication 1 ou 2, caractérisé par le fait que l'isolation thermique est étayée par des éléments d'appui (52) fixés sur un châssis-support (10) du four, et présente des éléments isolants amovibles (54, 56, 58; 59, 60, 62, 64) placés dessus, dont les éléments inférieurs (54) isolent et étayent latéralement les chemises de foyer (14).

4. Four de réchauffage selon la revendication 3, caractérisé par le fait que les éléments isolants inférieurs (54) reposant sur les éléments d'appui (52) sont réalisés et peuvent être montés séparément des autres éléments isolants (56, 58; 59, 60, 62, 64) formant le conduit de fumées.

5. Four de réchauffage selon la revendication 3 ou 4, dans lequel des séries inférieures et supérieures de brûleurs sont réparties sur la circonférence du tunnel de chauffage, caractérisé par le fait que les brûleurs (19) des séries supérieures de brûleurs traversent des éléments isolants amovibles (59), tandis que les brûleurs (18) des séries inférieures de brûleurs sont placés dans la partie inférieure, non isolée thermiquement, des chemises de foyer, et que chaque élément isolant (59) traversé par des brûleurs (19) est de la même longueur que les segments correspondants (14) des chemises de foyer.

6. Four de réchauffage selon l'une quelconque des revendications 1 à 4, caractérisé par le fait que toutes les séries de brûleurs débouchent dans le tunnel de chauffage (15), en dessous de l'isolation thermique, et que le conduit de fumées (32) se présente sous la forme d'une unité de montage amovible.

7. Four de réchauffage selon l'une quelconque des revendications 1 à 5, caractérisé par le fait que l'isolation thermique comporte à l'intérieur au moins une couche de fibres céramiques, et à l'extérieur au moins une couche de fibres minérales.

8. Ensemble de fours, comportant un four de réchauffage qui chauffe par ses fumées un four de préchauffage placé en amont, lequel conduit les fumées au moyen d'au moins un ventilateur vers au moins une série d'injecteurs à fentes disposés le long des produits, et les dirige sur les produits au moyen de ces injecteurs, caractérisé par le fait que le conduit de fumées (32) d'un four de réchauffage selon l'une quelconque des revendications 1 à 7, est en grande partie aligné par rapport à un compartiment du four de préchauffage (40) contenant le ventilateur (43) et également protégé par une isolation thermique (42), et débouche à l'avant (en 33) dans ce compartiment (41).

## Claims

1. A preheating furnace for elongate material such as bars, blocks, ingots or the like, of metal, more particularly aluminium or aluminium alloys, comprising a hearth tunnel formed from continuous or segmentally assembled refractory thin-walled hearth shells, the said tunnel being heatable by means of heater elements which extend through the shell walls and which, for direct action on the said material, are directed on to the material longitudinally transportable into the tunnel, and also comprising a flue gas duct which extends in parallel relationship to the hearth tunnel and which is disposed in the top region of the furnace, characterised in that the hearth tunnel (15) projects into the flue gas duct (32), which latter has a thermal insulation (40; 50).

2. A preheating furnace according to claim 1, characterised in that the thermal insulation of the flue gas duct (32) externally covers the hearth shells (14) of the hearth tunnel (15) at least in their middle zone.

3. A preheating furnace according to claim 1 or 2, characterised in that the thermal insulation is supported by support members (52) fixed on a furnace support frame (10) and comprises removable insulating parts (54, 56, 58, 59, 60, 62, 64) disposed above the same, the bottom parts (54) laterally supporting and insulating the hearth shells (14).

4. A preheating furnace according to claim 3, characterised in that the bottom insulating parts (54) resting on the support parts (52) are constructed and adapted to be installed separately from the other insulating parts (56, 58; 59, 60, 62, 64) forming the flue gas duct.

5. A preheating furnace according to claim 3 or 4, in which the bottom and top burner rows are distributed over the periphery of the hearth tunnel, characterised in that the burners (19) of the top rows extend through removable insulating parts (59) while the burners of the bottom rows (18) are provided in the lower non-thermally insulated zone of the hearth shells, and in that each insulating part (59) through which burners (19) extend has the same length as corresponding segments (14) of the hearth shells.

6. A preheating furnace according to any one of claims 1 to 4, characterised in that all the burner rows lead into the hearth tunnel (15) beneath the thermal insulation and in that the flue gas duct (32) is constructed as a removable assembly unit.

7. A preheating furnace according to any one of claims 1 to 5, characterised in that the thermal insulation has on the inside at least one layer of ceramic fibres and on the outside at least one layer of mineral fibres.

8. A furnace group comprising a preheating furnace the flue gases of which heat a preceding recuperative furnace which passes the flue gas via at least one fan to at least one row of slotted nozzles disposed along the material and directs the said gas on to the material via said nozzles, characterised in that the flue gas duct (32) of a preheating furnace according to any one of claims 1 to 7 is disposed substantially in line with that chamber of the recuperative furnace (40) which contains the fan (43) and which is also protected by a thermal insulation (42) and leads into said chamber (41) at the end face (at 33).
